# EUROPÄISCHE PATENTSCHRIFT

(11) **EP 1 234 916 B1**
(45) Veröffentlichungstag und Bekanntmachung des Hinweises auf die Patenterteilung: **24.05.2006**
(21) Anmeldenummer: 02003803.0
(22) Anmeldetag: 20.02.2002
(51) Int. Cl.: E02D 3/08, E02D 5/38, E02D 5/44, E02D 5/48, E02D 5/66

(54) **Verfahren zum Herstellen von Säulen**
Method for making column members
Méthode pour construire des colonnes

(30) Priorität: 22.02.2001 DE 10108602
(43) Veröffentlichungstag der Anmeldung: 28.08.2002
(73) Patentinhaber: KELLER GRUNDBAU GmbH, 63067 Offenbach (DE)
(72) Erfinder: Zimmermann, Kai-Uwe, 14621 Schönwalde (DE); Völzke, Burkhard, 22941 Bagteheide (DE); Trunk, Ulrich, Dr., 16548 Glienicke (DE); Aschenbrenner, Gabriele, 29227 Celle (DE)
(74) Vertreter: Neumann, Ernst Dieter

(56) Entgegenhaltungen:
- EP-A- 0 900 883
- AT-B- 296 168
- DE-A- 4 408 173
- DE-C- 537 358
- GB-A- 515 120
- US-A- 5 593 623

## Beschreibung

Die Erfindung betrifft ein Verfahren zum Herstellen von Säulen in Böden mit zumindest einer nicht-tragfähigen Bodenschicht zum Zweck der Baugrundverbesserung bzw. -stabilisierung. Es sind vielfältige Verfahren bekannt, nach denen nicht ausreichend tragfähiger Untergrund durch das Einbauen von in einem Raster angeordneten Säulen verbessert wird. Hierbei kommen verschiedene Wirkmechanismen zur Geltung. Zum einen kann durch tiefreichende Säulenkörper eine Lastabtragung in tiefer liegende tragfähige Schichten erfolgen; daneben kann durch das Einbauen der Säulenkörper ohne vorherigen Bodenaushub eine Bodenverdichtung zwischen den Säulenkörpern erfolgen; schließlich kann bei Verwendung von trockenem Bindemittel in den Säulenkörpern Bodenwasser aus bindigen Böden entzogen werden.

Aus Kosten- und Verfahrensgründen günstig sind unverrohrte Säulen, die in Stopf- oder Rütteltechnik mittels Tiefenrüttlern mit Schleusenrohr in einem kontinuierlichen Arbeitsgang auf einem Säulenfuß aufgebaut werden können. Diese Herstelltechnik kommt an ihre Grenzen oder versagt beim Vorliegen von Weichschichten, die keine ausreichenden radialen Stützkräfte aufbauen können, um den Säulenkörper bei Belastung durch Auflasten formstabil halten zu können, in folgenden nicht-stützfähigen Bodenschichten genannt.

Aus der DE 44 08 173 A1 und der EP 0 900 883 A1 ist es bekannt, Säulenkörper, die bis in eine tragfähige Bodenschicht hineinreichen, mit einer Umhüllung aus einem Rohr oder einem Geotextilmaterial zu versehen, wobei zunächst ein Aushub oder eine Verdrängung des Bodens erfolgt und dann Umhüllung und Füllmaterial eingebracht werden. Bei sehr tief liegenden tragfähigen Schichten ist das Verfahren, das eine zeitweilige Verrohrung erfordert, zu aufwendig.

Hiervon ausgehend, liegt der Erfindung die Aufgabe zugrunde, ein Verfahren zur Herstellung von Säulen vorzuschlagen, das bei tiefliegenden tragfähigen oder zumindest stützfähigen Schichten und nicht-stützfähigen Oberflächenschichten oder Zwischenschichten zu Zeit- und Kostenvorteilen bei der Anwendung führt. Die Lösung hierfür besteht in einem Verfahren zum Herstellen von Säulen in Böden mit zumindest einer nicht-tragfähigen Bodenschicht zum Zweck der Baugrundverbesserung bzw. -stabilisierung, mit den folgenden Verfahrensschritten zur Herstellung einer der Säulen, ein Verdrängungsgerät, insbesondere ein Tiefenrüttler mit Schleusenrohr oder ein Verdrängungsrohr mit Verschluß, wird von der Bodenoberfläche aus durch die zumindest eine nicht-tragfähige Bodenschicht bis in eine tragfähige oder zumindest stützfähige Bodenschicht eingerüttelt, ein unmittelbar von einer zumindest stützfähigen Bodenschichten abgestützter unterer Säulenabschnitt wird, insbesondere mittels des Verdrängungsgerätes, von unten nach oben aus rolligem Material aufgebaut, eine rohr- oder schlauchförmige Umhüllung wird von der Bodenoberfläche aus, zumindest eine nicht-stützfähige Bodenschicht durchsetzend, bis in den unteren Säulenabschnitt hineinreichend eingebaut, die Umhüllung wird zur Bildung eines von der Umhüllung gestützten oberen Säulenabschnitts mit rolligem Material verfüllt. Dieses wird in der Umhüllung verdichtet.

In günstiger Weiterbildung, insbesondere bei Vorliegen von tragfähigen Bodenschichten, wird zunächst ein verdickter Säulenfuß aus rolligem Material, insbesondere mittels des Verdrängungsgerätes, in der tragfähigen Bodenschicht eingebaut, auf dem dann der untere Säulenabschnitt aufgebaut wird.

Der wesentliche Vorteil des Verfahrens besteht also darin, soweit eben möglich in herkömmlicher Stopf- oder Rütteltechnik hergestellte unverrohrte Säulenkörper zu verwenden, die insbesondere auf einem in einer tragfähigen oder zumindest stützfähigen Schicht eingebetteten verdickten Säulenfuß ruhen können, und die Stabilität des Säulenkörpers durch Einsatz einer Umhüllung ausschließlich bis in eine Tiefe, von der aus nach unten eine ausreichende durchgehende Stützfähigkeit bis zum unteren Säulenende vorliegt, herzustellen. Die vorliegende Schichtung ist durch vorhergehende Aufschlußbohrungen oder andere Baugrunderkundungsmethoden zu ermitteln.

Die erfindungsgemäßen Säulen sind selbst bei Verwendung von ausschließlich bindemittelfreiem Material auch bei den zu erwartenden Auflasten dadurch formstabil, daß die Umhüllung im instabilen Bodenbereich so ausgelegt ist, daß sie die zu erwartenden Spannungszustände mit allenfalls geringer Radialverformung auffängt und damit die Lasten in den unverrohten unteren Säulenabschnitt und den Säulenfuß schadensfrei eingetragen werden können.

Nach einer ersten Verfahrensdurchführung wird die Umhüllung nach einem ersten Einrütteln und Ziehen des Verdrängungsgerätes - nach Herstellung des unteren Säulenabschnitts - an dessen unterem Ende koaxial auf diesem befestigt und bei einem zweiten Einrütteln des Verdrängungsgerätes auf ihre bestimmungsgemäße Tiefe niedergebracht. Der Verfahrensablauf stellt sich hierbei zunächst genauso dar wie bei der Herstellung üblicher Rüttel- oder Stopfsäulen, wobei wie bereits erwähnt, beim Ziehen der untere Säulenabschnitt nur bis an eine erste Weichschicht heran hergestellt wird und das Verdrängungsgerät danach unter Offenlassen eines Verdrängungsloches gezogen wird. Hierbei kann das Einbringen von Stützflüssigkeit erforderlich werden. Danach wird die Umhüllung auf dem Verdrängungsgerät befestigt und in einem zweiten zusätzlichen Rüttelvorgang mit diesem in die vorhandene offene Rüttelöffnung eingezogen und teilweise in den bereits bestehenden unteren Säulenabschnitt eingebracht. Danach kann das Verdrängungsgerät unter sofortigem Auffüllen der Umhüllung und Verdichten des Füllmaterials (Kontraktorverfahren) gezogen werden oder ohne Einbringen von Füllmaterial gezogen werden, welches dann vom oberen Umhüllungsende (von der Bodenoberfläche aus) eingefüllt werden kann.

Nach einer zweiten vereinfachten Verfahrensführung wird die Umhüllung mit Abstand vom unteren Ende des Verdrängungsgerätes koaxial auf diesem befestigt und bereits bei einem ersten Einrütteln des Verdrängungsgerätes - vor dem Herstellen des unteren Säulenabschnitts - mit diesem niedergebracht und beim Ziehen von diesem getrennt. Das letztgenannte Trennen kann selbsttätig erfolgen, wenn in nur einer Richtung wirksame Mitnehmermittel verwendet werden. Es können auch besondere Kopplungsmittel, die von der Bodenoberfläche aus trennbar sind, vorgesehen sein. Bei dieser Verfahrensführung wird die Umhüllung auf die bestimmungsgemäße Tiefe gebracht, so daß sie bis in zumindest stützfähigen Bodenschichten hinunterreicht. Beim Ziehen des Verdrängungsgerätes kann das Material der Säule in einem einheitlichen Vorgang von unten nach oben eingebracht werden, wobei im oberen Bereich die radiale Abstützung durch die bereits eingebaute Umhüllung erfolgt. Ein beschleunigtes Ziehen des Verdrängungsgerätes im Bereich der Umhüllung und ein Einfüllen von Füllmaterial in den oberen Säulenabschnitt von der Bodenoberfläche aus ist hierbei weniger sinnvoll, jedoch nicht ausgeschlossen.

Die Verwendung von bindemittelfreiem rolligem Material - Gestein, Schotter, Kies, Sand - bietet sich in solchen Fällen an, in denen die Säulen auch vertikale Dränwirkung haben sollen, d.h. wenn Wasserdurchlässigkeit in vertikaler Richtung garantiert sein soll, oder in denen selbiges nicht von Nachteil ist.

In anderen Fällen ist die Verwendung von bindemittelhaltigem rolligem Material - Mörtel, Beton - vorzuziehen, insbesondere wenn höhere Auflasten abzutragen sind und/oder Wasseraustausch zwischen verschiedenen wasserführenden Schichten zu vermeiden ist.

Als Umhüllung kommen im wesentlichen formstabile Rohrkörper, sei es ohne Durchbrüche, sei es mit Durchbrüchen, aus den bekannten Materialen wie Stahlblech, Verbundwerkstoff oder Kunststoff in Betracht. Nach einem anderen Ansatz kann als Umhüllung ein Geotextilschlauch, sei es mit Vliesverbundanteil oder ohne Vliesanteil zur Verwendung kommen. In diesem Fall stellt sich ein notwendiger radialer Spannungszustand im Säulenkörper erst als Folge einer deutlichen radialen Aufweitung des Schlauchkörpers ein. Die verwendeten Rohrumhüllungen werden in der Regel als unten offenes Rohr ausgeführt. Bei der Verwendung von Geotextilien kann die Verwendung unten geschlossener Schläuche zum erleichterten Niederbringen günstiger sein.

Die vorliegende Erfindung findet überall dort Anwendung, wo bei der Verdrängung bzw. Verdichtung des Bodens beim Einbringen von Stopf- oder Rüttelsäulen die erforderliche Stützspannung bzw. Reaktionsspannung in oberen Bodenschichten - Oberflächenschichten oder Zwischenschichten - nicht erreicht wird und der Boden die für die Funktionstüchtigkeit der Säule erforderliche radiale Stützung nicht aufbauen kann bzw. ein horizontalles Verlaufen des Mörtels oder Betons beim Einbringen vor dessen Erhärtung nicht verhindern kann.

In den unmittelbar über dem unteren Säulenende liegenden Bodenschichten, in denen durchgehend eine ausreichende radiale Stützung gegeben ist, wird die Säule entsprechend bekannten Techniken ohne zusätzliche Umhüllung hergestellt.

Im Bereich der Lasteintragung über den unteren Säulenabschnitt muß eine ausreichend tragfähige oder zumindest stützfähige Schicht vorliegen, in der zunächst ein Säulenfuß aus rolligem Material ausgestopft werden kann. Üblicherweise werden Kies, Schotter, Sand, Mörtel oder Beton, d. h. anwendungsfallweise rolliges Material ohne oder mit Bindemittelzusatz vewendet.

Durch Verwendung von bindemittelhaltigem Material kann eine vertikale Durchströmung reduziert oder verhindert werden, so daß eine Verbindung zwischen unterschiedlichen Grundwasserstockwerken unterbunden bleibt.

In oberen Bodenschichten - Oberflächenschichten oder Zwischenschichten - , in denen eine ausreichende radiale Stützung der Säule nicht gewährleistet ist, wird die Säule erfindungsgemäß mit einer Umhüllung bestehend aus Rohren oder Geotextilschläuchen hergestellt.

Der obere Säulenabschnitt (mit Umhüllung) kann unabhängig von der Ausführungsart des unteren Säulenabschnittes (ohne Umhüllung) mit rolligem Material ohne oder mit Bindemittelzusatz gefüllt und ausgestopft werden, üblicherweise mit Kies, Schotter, Sand , Mörtel oder Beton.

Wird eine Umhüllung aus einem Material verwendet, das bei Lastaufbringung eine nennenswerte Dehnung erfährt, also insbesondere bei einer Umhüllung aus Geotextil, ist es vorteilhaft, das Füllmaterial in der Umhüllung sofort bei der Säulenherstellung zu verdichten, so daß keine erheblichen zusätzlichen Dehnungen bei Lastaufbringung erfolgen und nur bauwerksverträgliche Setzungen später hinzunehmen sind.

In Bodenschichten, in denen für unverrohrte Säulen, z. B. Schottersäulen, vermörtelte Stopfsäulen, Fertigmörtelstopfsäulen, Betonrüttelsäulen, erforderliche Stützspannungen nicht dauerhaft durch Verdrängung und Verdichtung des umgebenen Bodens erzeugt werden können, d. h. in denen der Boden nur in geringem Maße zur radialen Stützspannung beiträgt, muß diese daher zu einem wesentlichen Teil durch die Umfangsdehnung der Umhüllung beim Einbringen des Füllmaterials aufgebracht werden.

Die Umhüllung kann zusätzlich dazu dienen, einen Austausch oder chemische Reaktionen des Säulenmaterials mit dem Boden, der Bodenfeuchte, dem Grundwasser zu verhindern, beispielsweise eine Veränderung des pH-Wertes im umgebenden Boden durch das Einbringen von Bindemittel zu reduzieren oder gänzlich zu vermeiden.

Mit dem erfindungsgemäßen Verfahren können tragfähige Säulen hergestellt werden, die sofort oder nach Erhärtung des gegebenenfalls verwendeten Bindemittels belastet werden können. Aufgrund ihrer Herstellungsweise sind nur geringe Setzungen bei einem Aufbringen von Lasten zu erwarten.

Vor der Herstellung des zu verbessernden Baugrundes ist ein detaillierter Baugrundaufschluß erforderlich; insbesondere zur Festlegung der erforderlichen Länge der Umhüllungen werden vorzugsweise in einem engen Raster Drucksondierungen ausgeführt, mit denen der Übergang von nicht-stützfähigen Bodenschichten zu stütz- bzw. tragfähigen Bodenschichten ermittelt wird. Die untere Grenzschicht der untersten nicht-stützfähigen Bodenschicht bestimmt die Tiefe der Umhüllung, die stütz- und tragfähigen Bodenschichten brauchen im wesentlichen nicht unterschieden zu werden. Das Verfahren ist ohne weiteres anwendbar, wenn unter den nicht-stützfähigen Bodenschichten ausschließlich gut tragfähige Bodenschichten liegen. Es ist sinngemäß jedoch auch anwendbar, wenn unter den nicht-stützfähigen Bodenschichten ausschließlich zumindest stützfähige Bodenschichten liegen und die Säulen in diesem Bereich ausreichend tief sind, um einen Lastabtrag vorwiegend über Mantelreibung zu bewirken.
- Figur 1: zeigt ein erstes, zweistufiges erfindungsgemäßes Verfahren zur Herstellung von Säulen unter Verwendung einer Rohrumhüllung;
- Figur 2: zeigt ein zweites, zweistufiges erfindungsgemäßes verfahren unter Verwendung einer Geotextilumhüllung;
- Figur 3: zeigt ein drittes, einstufiges erfindungsgemäßes Verfahren unter Verwendung einer Rohrumhüllung;
- Figur 4: zeigt ein viertes, einstufiges erfindungsgemäßes Verfahrend unter Verwendung einer Geotextilumhüllung.

In Figur 1 ist in vier Phasen a) bis d) die Herstellung einer erfindungsgemäßen Säule dargestellt. Ein vertikal geschnittener Baugrund mit der Oberfläche 11 hat eine nicht-trag- und nicht-stützfähige obere Bodenschicht 12 (Weichschicht), darunter eine zumindest stützfähige Bodenschicht 13 und schließlich darunter eine gut tragfähige Bodenschicht 14.

In der Darstellung a) ist ein auf der Oberfläche 11 in Stellung gebrachtes Raupenfahrzeug 15 gezeigt, in dessen aufgestelltem Mäkler 16 ein Rüttler 17 geführt ist, der einen Aufgabetrichter 18 zur Materialeinbringung durchfährt. Die Rüttlerspitze ist bis in die tragfähige Bodenschicht 14 eingerüttelt. Mit gestrichelten Linien ist ein verdickter Säulenfuß 19 gezeigt, der fakultativ in einem ersten Schritt durch Rüttelverdichtung oder Stopfverdichtung aus rolligem Material - mit oder ohne Bindemittelzuschlag - erzeugt werden kann.

In der Darstellung b) ist der Rüttler 17 bereits vollständig gezogen, wobei - auf dem fakultativ vorhandenen Säulenfuß 19 - in Rütteltechnik oder Stopftechnik ein unterer Säulenabschnitt 20 aus rolligem Material aufgebaut ist, der bis in die tragfähige Bodenschicht 14 reicht und radial unmittelbar vom Boden der stützfähigen Bodenschicht 13 abgestützt wird. Dieser untere Säulenabschnitt 20 ragt bis in die nicht-stützfähige obere Bodenschicht 12 geringfügig hinein, während im übrigen das Verdrängungsloch 21 in dieser Bodenschicht zu erkennen ist. Auf das untere Ende des Rüttlers 17 ist ein Rohr 22 koaxial aufgezogen, das über innere Mitnehmer 24 am unteren Ende verfügt, die von Mitnehmerzapfen 23 am unteren Ende des Rüttlers mitgenommen werden können.

In Darstellung c) ist gezeigt, daß der Rüttler 17 und mit ihm das Umhüllungsrohr 22 in einem zweiten Einrüttelvorgang bis in das obere Ende des unteren Säulenabschnitts 20, d. h. insbesondere bis in die zumindest stützfähige Bodenschicht 13 hineinreichend eingebracht sind. Der untere Säulenabschnitt 20 hat hierdurch eine obere Verdickung 25 erhalten.

In der Darstellung d) ist gezeigt, daß beim abschließenden Ziehen des Rüttlers 17 das Umhüllungsrohr 22 über den Rüttler mit rolligem Material gefüllt worden ist, das in geeignetem Maße verdichtet sein kann, wodurch ein oberer Säulenabschnitt 26 mit radialer Abstützung durch das Umhüllungsrohr 22 entstanden ist. Anstelle des hier verwendeten unten offenen Umhüllungsrohres 22 könnte auch ein unten durch einen Deckel abgeschlossenes Rohr in den unteren Säulenabschnitt 20 eingestellt werden.

In Figur 2 sind gleiche Einzelheiten wie in Figur 1 mit gleichen Bezugsziffern versehen, die Verfahrensabfolge der Säulenherstellung ähnelt weitgehend der in Figur 1 in Einzelschritten dargestellten. Auf die dortige Beschreibung wird insoweit Bezug genommen.

Abweichend wird jedoch gemäß Darstellung b) nicht ein unten offenes Umhüllungsrohr, sondern ein unten geschlossener Schlauch 27 aus Geotextil beim zweiten Einrüttelvorgang vom Rüttler 17 in das Rüttelloch 21 eingezogen.

Das Ergebnis dieses Einrüttelvorganges ist in Darstellung c) erkennbar, wobei auch hier die Umhüllung 27 in den unteren Säulenabschnitt 20 eingedrungen ist und eine Verbreiterung 25 am Kopf verursacht hat.

Wie in Darstellung d) gezeigt, wird der Geotextilschlauch 27 zur Bildung eines oberen Säulenabschnittes 28 mit rolligem Material verfüllt, wobei der Schlauch 27 durch radiales Aufweiten Abstützkräfte aufbauen kann und das Füllmaterial im wesentlichen gegen den anstehenden Boden abgrenzt.

In Figur 3 ist in drei Phasen im wesentlichen die gleiche Gerätesituation und die gleiche Bodenschichtung wie in den Figuren 1 und 2 gezeigt. Gleiche Einzelheiten sind mit gleichen Bezugsziffern versehen. Auf die dortige Beschreibung wird insoweit Bezug genommen. Hierbei wird jedoch ein festes Umhüllungsrohr 22' bereits beim ersten Einrüttelvorgang des Rüttlers 17 gemäß Darstellung a) mit Abstand von der Rüttlerspitze koaxial auf den Rüttler aufgeschoben und in den Boden niedergebracht. Die entsprechenden Mitnehmermittel 23, 24 befinden sich hierbei in entsprechendem Abstand von der Rüttlerspitze. Auch hier ist mit gestrichelten Linien ein verdickter Säulenfuß 19 gezeigt, der fakultativ in der tragfähigen Bodenschicht 14 aufgebaut sein kann. Das Umhüllungsrohr 22' hat bereits seine bestimmungsgemäße Position erreicht, das die nicht-stützfähige Bodenschicht 12 durchdringt und in die zumindest stützfähige Bodenschicht 13 hineinragt.

In der Darstellung b) ist der Rüttler 17 bereits in das Innere des Umhüllungsrohres 22' zurückgezogen, nachdem er beim Ziehen einen unteren Säulenabschnitt 20 im Bereich der zumindest stützfähigen Bodenschicht 13 erzeugt hat, der radial unmittelbar vom Boden abgestützt wird.

In der Darstellung c) ist der Rüttler 17 vollständig aus dem Umhüllungsrohr 22' nach oben herausgezogen, wobei das Umhüllungsrohr 22' zur Bildung eines oberen Säulenabschnittes 28 mit rolligem Material verfüllt ist, das sich hier vom Material des unteren Säulenabschnitts 20 unterscheidet.

In Figur 4 ist im wesentlichen die gleiche Gelände- und Gerätesituation und die gleiche Verfahrensabfolge wie in Figur 3 gezeigt. Gleiche Einzelheiten sind mit gleichen Bezugsziffern versehen. Auf die Beschreibung der Figur 3 wird insoweit Bezug genommen. Anstelle eines starren Umhüllungsrohres ist hierbei ein weniger gut erkennbarer unten offener Geotextilschlauch 27' über den Mittelabschnitt des Rüttlers 17 gezogen und soweit nach unten mitgenommen, daß er die nicht-stützfähige Bodenschicht 12 durchdringt und mit dem unteren Ende in die zumindest stützfähige Bodenschicht 13 hineinragt. Der Säulenfuß 19 ist im Bereich der tragfähigen Bodenschicht 14 bereits fertig gestellt.

Gemäß der Darstellung b) wird beim Ziehen des Rüttlers 17 der hier aus gleichem Material wie der Säulenfuß 19 bestehende untere Säulenabschnitt 20 hergestellt, der sich unmittelbar in der unteren Bodenschicht 13 radial abstützt.

Gemäß der Darstellung c) ist nach dem vollständigen Ziehen des Rüttlers 17 ein auf dem unteren Säulenabschnitt 20 aufbauender oberer Säulenabschnitt 28 durch Auffüllen des Geotextilschlauches 27' mit wiederum gleichem Material entstanden. Die radialen Stützkräfte für das Füllmaterial sind hierbei als Folge eines radialen Aufweitens des Umhüllungsschlauches 27' erzeugt.

In den Darstellungen ist das gemeinsame Prinzip erkennbar, das zur Verbilligung und Reduzierung des Materialverbrauches eine zusätzliche Umhüllung für das Säulenmaterial nur im Bereich nicht zumindest stützfähiger oberer Bodenschichten erfolgt. Hiermit reduziert sich der Bedarf an Stützkörpern nach Längenmetern sowie der Verbrauch von Füllmaterial im Bereich der nicht-stützfähigen Schichten. Die Lastabtragung erfolgt über den gesamten Säulenkörper in die unteren Bodenschichten hinein, wobei im Bereich des unteren Säulenabschnittes ein Lastabtrag über Mantelreibung zusätzlich zur Auflagerlast des Säulenfußes oder als ausschließliche Krafteinleitung in den Boden möglich wird.

## Patentansprüche

1. Verfahren zum Herstellen von Säulen in Böden mit zumindest einer nicht-tragfähigen Bodenschicht zum Zweck der Baugrundverbesserung bzw.
- stabilisierung, mit den folgenden Verfahrensschritten zur Herstellung einer der Säulen,
ein Verdrängungsgerät (17), insbesondere ein Tiefenrüttler mit Schleusenrohr oder ein Verdrängungsrohr mit Verschluß, wird von der Bodenoberfläche (11) aus durch die zumindest eine nicht-tragfähige Bodenschicht bis in eine tragfähige oder zumindest stützfähige Bodenschicht (13, 14) eingerüttelt,
ein unmittelbar von einer zumindest stützfähigen Bodenschicht (13, 14) abgestützter unterer Säulenabschnitt (20) wird, insbesondere mittels des Verdrängungsgerätes (17), von unten nach oben aus rolligem Material aufgebaut,
eine rohr- oder schlauchförmige Umhüllung (22, 27) wird von der Bodenoberfläche (11) aus, zumindest eine nicht-stützfähige Bodenschicht (12) durchsetzend, bis in den unteren Säulenabschnitt (20) hineinreichend eingebaut, die Umhüllung (22, 27) wird zur Bildung eines von der Umhüllung gestützten oberen Säulenabschnitts (26, 28) mit rolligem Material verfüllt.

2. Verfahren nach Anspruch 1,
**dadurch gekennzeichnet,**
**daß** zunächst ein verdickter Säulenfuß (19) aus rolligem Material, insbesondere mittels des Verdrängungsgerätes (17), in der tragfähigen oder zumindest stützfähigen Bodenschicht (13, 14) eingebaut wird, auf dem dann der untere Säulenabschnitt (20) aufgebaut wird.

3. Verfahren nach einem der Ansprüche 1 oder 2,
**dadurch gekennzeichnet,**
**daß** die Umhüllung (22, 27) nach einem ersten Einrütteln und einem Ziehen des Verdrängungsgerätes (17) - nach dem Herstellen des unteren Säulenabschnitts - an dessen unterem Ende koaxial auf diesem befestigt wird und bei einem zweiten Einrütteln des Verdrängungsgerätes (17) auf ihre bestimmungsgemäße Tiefe niedergebracht wird.

4. Verfahren nach einem der Ansprüche 1 oder 2,
**dadurch gekennzeichnet,**
**daß** die Umhüllung (22, 27) mit Abstand vom unteren Ende des Verdrängungsgerätes (17) koaxial auf diesem befestigt wird und bei einem ersten Einrütteln des Verdrängungsgerätes (17) - vor dem Herstellen des unteren Säulenabschnitts - niedergebracht wird und sich beim Ziehen von diesem trennt bzw. von diesem getrennt wird.

5. Verfahren nach einem der Ansprüche 1 bis 4,
**dadurch gekennzeichnet,**
**daß** bindemittelfreies rolliges Material- Gestein, Schotter, Kies, Sand - verwendet wird.

6. Verfahren nach einem der Ansprüche 1 bis 4,
**dadurch gekennzeichnet,**
**daß** bindemittelhaltiges rolliges Material - Mörtel, Beton - verwendet wird.

7. Verfahren nach einem der Ansprüche 1 bis 6,
**dadurch gekennzeichnet,**
**daß** als Umhüllung ein Rohrkörper (22) - ohne Durchbrüche, mit Durchbrüchen; aus Stahlblech, aus Verbundwerkstoff, aus Kunststoff - verwendet wird.

8. Verfahren nach einem der Ansprüche 1 bis 7,
**dadurch gekennzeichnet,**
**daß** als Umhüllung ein Geotextilschlauch (27) - mit Vliesverbundanteil; ohne Vliesanteil - verwendet wird.

9. Verfahren nach einem der Ansprüche 7 oder 8,
**dadurch gekennzeichnet,**
**daß** eine unten geschlossene Umhüllung (22, 27) verwendet wird.

10. Säulenkörper im Boden zur Verbesserung bzw. Stabilisierung von Böden erstellt nach einem Verfahren entsprechend einem der Ansprüche 1 bis 9, mit zumindest einer nicht-tragfähigen Bodenschicht, umfassend
einen unverrohrten unteren Säulenabschnitt (20), der in tragfähige bzw. zumindest radial stützfähige Bodenschichten (13, 14) eingebaut ist,
einen mit Umhüllung (22, 27) versehenen oberen Säulenabschnitt (26, 28), der zumindest eine nicht-stützfähige Bodenschicht (12) durchsetzt und mit seiner Umhüllung (22, 27) in den unteren Säulenabschnitt (20) hineinreicht.

11. Säulenkörper nach Anspruch 10,
**gekennzeichnet durch**
einen in einer tragfähigen oder zumindest stützfähigen Bodenschicht (13, 14) eingebetteten Säulenfuß (19), auf dem der untere Säulenabschnitt (20) aufgebaut ist.

12. Säulenkörper nach einem der Ansprüche 10 oder 11,
**dadurch gekennzeichnet,**
**daß** bindemittelfreies rolliges Material - Gestein, Schotter, Kies, Sand - verwendet wird.

13. Säulenkörper nach einem der Ansprüche 10 oder 11,
**dadurch gekennzeichnet,**
**daß** bindemittelhaltiges rolliges Material - Mörtel, Beton - verwendet wird.

14. Säulenkörper nach einem der Ansprüche 10 bis 13,
**dadurch gekennzeichnet,**
**daß** als Umhüllung ein Rohrkörper (22) - ohne Durchbrüche, mit Durchbrüchen; aus Stahlblech, aus Verbundwerkstoff, aus Kunststoff - verwendet wird.

15. Säulenkörper nach einem der Ansprüche 10 bis 13,
**dadurch gekennzeichnet,**
**daß** als Umhüllung ein Geotextilschlauch (27) - mit Vliesfüllung, ohne Vliesanteil - verwendet wird.

16. Säulenkörper nach einem der Ansprüche 10 bis 15,
**dadurch gekennzeichnet,**
**daß** eine unten geschlossene Umhüllung (22, 27) verwendet wird.

17. Verbesserter bzw. stabilisierter Baugrund, in welchem Säulenkörper nach einem der Ansprüche 10 bis 16 nach einem Oberflächenraster verteilt eingebaut sind.

## Claims

1. A process of producing columns in soils with at least one non-load-bearing soil layer, for the purpose of improving the soil and, respectively, stabilising the soil, comprising the following process stages of producing one of the columns:
a displacement implement (17), more particularly a depth vibrator with a bottom feed pipe or
a displacement pipe with a closure, is vibrated from the soil surface (11) through the at least one non-load-bearing soil layer as far as and into a soil layer (13, 14) which is capable of bearing loads or at least capable of providing support;
a lower column portion (20) supported directly by a soil layer (13, 14) which is at least capable of providing support is built up from below to the top from granular material, more particularly by means of the displacement implement (17);
a pipe- or hose-shaped envelope (22, 27) is built in from the soil surface (11), passing through at least one non-load-bearing soil layer, until it reaches the lower column portion (20);
for the purpose of forming an upper column portion (26, 28) supported by the envelope (22, 27), the envelope (22, 27) is filled with an granular material.

2. A process according to claim 1,
**characterised in**
**that** first a thickened column base (19) consisting of an granular material is built into the soil layer (13, 14) which is capable of bearing loads or is at least capable of providing support, on which column base (19) the lower column portion (20) is then built up.

3. A process according to any one of claims 1 or 2,
**characterised in**
**that** after a first vibrating-in operation and after the displacement implement (17) has been lifted following the production of the lower column portion, the envelope (22, 27) is coaxially fixed to the lower end of said displacement implement (17) and when the displacement implement (17) is vibrated-in for the second time, said envelope is lowered to its predetermined depth.

4. A process according to any one of claims 1 or 2,
**characterised in**
**that** the envelope (22, 27), at a distance from the lower end of the displacement implement (17), is coaxially fixed to same and when the displacement implement (17) is vibrated-in for the first time in advance of the production of the lower column portion, said envelope is lowered and, during the lifting operation, separates therefrom or is separated therefrom.

5. A process according to any one of claims 1 to 4,
**characterised in**
**that** use is made of a bonding-agent-free granular material - rock, broken stone, gravel, sand.

6. A process according to any one of claims 1 to 4,
**characterised in**
**that** use is made of a bonding-agent containing granular material such as mortar, concrete.

7. A process according to any one of claims 1 to 6,
**characterised in**
**that** the envelope is provided in the form of a tubular member (22) - without apertures, with apertures; consisting of steel plate, of a composite material, of plastics.

8. A process according to any one of claims 1 to 7,
**characterised in**
**that** the envelope is provided in the form of a geo-textile hose (27) - with a percentage of non-woven fabric; without a percentage of non-woven fabric.

9. A process according to any one of claims 7 or 8,
**characterised in**
**that** use is made of an envelope (22, 27) which is closed at its bottom end.

10. A column member in the soil for improving and, respectively, stabilising soils, produced in accordance with a process according to any one of claims 1 to 9, comprising
an uncased lower column portion (20) which is built into soil layers (13, 14) which are capable of bearing loads or at least capable of providing radial support;
an upper column portion (26, 28) which is provided with an envelope (22, 27), which passes through at least one non-supporting soil layer (12) and, by means of its envelope (22, 27), extends into the lower column portion (20).

11. A column member according to claim 10,
**characterised by**
a column base (19) which is embedded in a soil layer (13, 14) which is capable of bearing loads or which is at least capable of providing support and on which the lower column portion (20) is built up.

12. A column member according to any one of claims 10 or 11,
**characterised in**
**that** use is made of a bonding-agent - free granular material - rock, broken stone, gravel, sand.

13. A column member according to any one of claims 10 or 11,
**characterised in**
**that** use is made of a bonding-agent-containing granular material - mortar, concrete.

14. A column member according to any one of claims 10 to 13,
**characterised in**
**that** the envelope is used in the form of a tubular member (22) - without apertures, with apertures; consisting of steel plate, of composite material, of plastics.

15. A column member according to any one of claims 10 to 13,
**characterised in**
**that** the envelope is provided in the form of a geo-textile hose (27) - with a non-woven fabric filling, without a non-woven fabric percentage.

16. A column member according to any one of claims 10 to 15,
**characterised in**
**that** use is made of an envelope (22, 27) which is closed at its bottom end.

17. An improved and, respectively, stabilised soil in which column members according to any one of claims 10 to 16 are arranged so as to be distributed in accordance with a surface grid.

## Revendications

1. Procédé de fabrication de colonnes dans des sols comprenant au moins une couche de sol non résistante à l'écrasement afin d'améliorer et/ou de stabiliser le sol de fondation, comprenant les étapes de procédé suivantes destinées à fabriquer une des colonnes,
un appareil déplaceur (17), notamment un vibroflotteur doté d'un tube d'égout ou un tube déplaceur doté d'une fermeture, est amené à vibrer depuis la surface du sol (11) à travers la au moins une couche de sol non résistante à l'écrasement jusque dans une couche de sol (13, 14) résistante à l'écrasement ou au moins apte au soutènement,
un tronçon de colonne inférieur (20) soutenu directement par une couche de sol (13, 14) au moins apte au soutènement, est établi à partir du matériau roulant de bas en haut, en particulier au moyen de l'appareil déplaceur (17),
une enveloppe tubulaire ou en forme de tuyau (22, 27) est encastrée depuis la surface de sol (11), en traversant au moins une couche de sol (12) inapte au soutènement, en parvenant jusqu'à l'intérieur du tronçon de colonne inférieur (20), l'enveloppe (22, 27) est remplie de matériau roulant pour former un tronçon de colonne supérieur (26, 28) soutenu par l'enveloppe.

2. Procédé selon la revendication 1,
**caractérisé en ce que**
un pied de colonne (19) concrété composé de matériau roulant est tout d'abord encastré, notamment au moyen de l'appareil déplaceur (17), dans la couche de sol (13, 14) résistante à l'écrasement ou au moins apte au soutènement, pied sur lequel le tronçon de colonne inférieur (20) est alors bâti.

3. Procédé selon l'une quelconque des revendications 1 ou 2,
**caractérisé en ce que**
l'enveloppe (22, 27), après une première vibration et une traction de l'appareil déplaceur (17) - après la fabrication du tronçon de colonne inférieur - est fixée sur l'extrémité inférieure de celui-ci et à l'occasion d'une seconde vibration de l'appareil déplaceur (17), est forée à sa profondeur conventionnelle.

4. Procédé selon l'une quelconque des revendications 1 ou 2,
**caractérisé en ce que**
l'enveloppe (22, 27) est fixée à distance de l'extrémité inférieure de
l'appareil déplaceur (17) de manière coaxiale sur celui-ci et à l'occasion d'une première vibration de l'appareil déplaceur (17) - avant la fabrication du tronçon de colonne inférieur - est forée et à la traction, se sépare de celui-ci ou est séparée de celui-ci.

5. Procédé selon l'une quelconque des revendications 1 à 4,
**caractérisé en ce que**
on utilise un matériau roulant exempt de liant - pierre, cailloutis, gravier, sable.

6. Procédé selon l'une quelconque des revendications 1 à 4,
**caractérisé en ce que**
on utilise un matériau roulant contenant un liant - mortier, béton.

7. Procédé selon l'une quelconque des revendications 1 à 6.
**caractérisé en ce que**
un corps tubulaire (22) - sans perforations, avec perforations; en tôle d'acier, en matériau composite, en matière plastique - est utilisé comme enveloppe.

8. Procédé selon l'une quelconque des revendications 1 à 7,
**caractérisé en ce que**
un tuyau géotextile (27) - contenant un composite de non tissé ; sans composite de non tissé - est utilisé comme enveloppe.

9. Procédé selon l'une quelconque des revendications 7 ou 8,
**caractérisé en ce que**
on utilise une enveloppe (22, 27) fermée par le dessous.

10. Corps de colonne dans le sol pour améliorer et/ou stabiliser des sols fabriqué selon un procédé selon l'une quelconque des revendications 1 à 9, comprenant au moins une couche de sol non résistante à l'écrasement, comportant
un tronçon de colonne inférieur (20) non tubé, qui est encastré dans des couches de sol (13, 14) résistantes à l'écrasement et/ou au moins aptes au soutènement dans le sens radial,
un tronçon de colonne supérieur (26, 28) doté d'une enveloppe (22, 27), lequel tronçon traverse au moins une couche de sol inapte au soutènement (12) et qui parvient avec son enveloppe (22, 27) dans le tronçon de colonne inférieur (20).

11. Corps de colonne selon la revendication 10,
**caractérisé par**
un pied de colonne (19) encastré dans une couche de sol (13, 14) résistante à l'écrasement ou au moins apte au soutènement, pied sur lequel est bâti le tronçon de colonne inférieur (20).

12. Corps de colonne selon l'une quelconque des revendications 10 ou 11,
**caractérisé en ce que**
on utilise un matériau roulant exempt de liant - pierre, cailloutis, gravier, sable.

13. Corps de colonne selon l'une quelconque des revendications 10 ou 11,
**caractérisé en ce que**
on utilise un matériau roulant contenant un liant -mortier, béton.

14. Corps de colonne selon l'une quelconque des revendications 10 à 13,
**caractérisé en ce que**
un corps tubulaire (22) - sans perforations, avec perforations ; en tôle d'acier, en matériau composite, en matière plastique - est utilisé comme enveloppe.

15. Corps de colonne selon l'une quelconque des revendications 10 à 13,
**caractérisé en ce que**
un tuyau géotextile (27) - rempli de non tissé, ne contenant pas de non tissé - est utilisé comme enveloppe.

16. Corps de colonne selon l'une quelconque des revendications 10 à 15,
**caractérisé en ce que**
on utilise une enveloppe (22, 27) fermée par le bas.

17. Sol de fondation amélioré et/ou stabilisé, dans lequel des corps de colonne selon l'une quelconque des revendications 10 à 16 sont encastrés en étant répartis selon une grille superficielle.
